# EUROPÄISCHE PATENTSCHRIFT

(11) **EP 0 875 626 B1**
(45) Veröffentlichungstag und Bekanntmachung des Hinweises auf die Patenterteilung: **17.03.2004**
(21) Anmeldenummer: 97112613.1
(22) Anmeldetag: 23.07.1997
(51) Int. Cl.: E01F 5/00, E01B 2/00

(54) **Grundbau einer zwei Gleise aufweisenden Bahnanlage mit Mittelkernverbau**
Understructure of a double track railway with middle core renewal
Structure de soubassement de voie ferrée double à portion médiane renouvelée

(30) Priorität: 02.05.1997 DE 19718733
(43) Veröffentlichungstag der Anmeldung: 04.11.1998
(73) Patentinhaber: Gepro Ingenieurgesellschaft mbH, 01219 Dresden (DE)
(72) Erfinder: Lieberenz, Klaus, Prof. Dr., 01259 Dresden (DE); Müller, Steffen, 01069 Dresden (DE)
(74) Vertreter: Kaufmann, Sigfrid, Doz. Dr.-Ing. habil.

(56) Entgegenhaltungen:
- DE-A- 3 617 471
- DE-A- 4 007 710
- DE-A- 4 341 418
- US-A- 4 024 719

## Beschreibung

Die Erfindung betrifft den Grundbau einer Bahnanlage mit Mittelkernverbau, dessen Anwendung sich namentlich für Langsamfahrstrecken im Zuge der Instandhaltung von zwei- und mehrgleisigen Strecken anbietet.

Zur Instandhaltung von Eisenbahnstrecken wird oft eine Planums- und Frostschutzschicht unter dem Gleisschotter eingebaut. Beim Einbau dieser Schutzschicht bei zwei- und mehrgleisigen Strecken wird üblicherweise zunächst ein Gleis, das Gleis 1, rückgebaut und das andere Gleis (Gleis 2) befahren. Zur Sicherung des Gleises 2 ist im Rückbauzustand des Gleises 1 ein Mittelkernverbau notwendig. Der Mittelkernverbau wird nach dem Stand der Technik kostenintensiv als Spundwand oder als Trägerbohlwand ausgeführt und steht im allgemeinen in der Bahnachse. Beim Ein- und Rückbau eines derartigen Mittelkernverbaus ist die Sperrung des Betriebsgleises notwendig. Bereits der Raumbedarf der hierbei einzusetzenden Technik zwingt zu dieser - betriebsorganisatorisch und betriebstechnisch häufig aufwendigen - Maßnahme. Zudem besteht beim Rückbau der bisherigen Lösungen, speziell bei dem der Trägerbohlwände, eine erhebliche Standsicherheitsgefährdung der Gleise. Nachteilig sind des weiteren die Auflockerung des die Träger bzw. die Spundprofile umgebenden Bodens und die demzufolge entstehenden Gleishebungen und höheren Wasserwegigkeiten.

Insbesondere ist aus DE 43 41 418 A1 ein Vorschlag bekannt, der anregt, für die Sanierung von Eisenbahn-Gleisanlagen einen gleitenden Messerverbau zu verwenden, der den durch Abräumen des Gleisunterbaus des Altgleises gebildeten Graben sich erst und mit dem Fortschritt der Sanierungsarbeiten in Richtung des zu erneuernden Gleiskörpers des Altgleises wandert. Der gleitende Messerverbau soll hierzu die Gräbenwände sichernde Seitenmesser sowie sich auf der Grabensohle abstützende Bodenmesser aufweisen, die über hydraulische Messerzylinder mit einem Stützrahmen des Messerverbaus gekoppelt sind. Der Messerverbau besteht bevorzugt aus einem Vorlauf- und Nebenlaufrahmen.

Die Erfindung bedient sich somit des gleitenden Messerverbaus, der ein Grundsatz für den Messerschicht-Tunnelvertrieb, aber auch für den Grabenvertrieb, bekannt ist. Der damit verbundene gerätetechnische Aufwand ist auch beträchtlich.

Ziel der Erfindung ist es, diese Nachteile des Standes der Technik kostengünstig zu beseitigen. Dabei steht die Aufgabe, einen Mittelkernverbau zu entwickeln, dessen System gleisübergreifend einsetzbar ist. Diese Aufgabe wird durch die Merkmale der Ansprüche 1 und 5 gelöst.

Hierfür wird der Mittelkernverbau so ausgeführt, daß die Baugrenze außerhalb des Druckbereiches der Verkehrslasten des Betriebsgleises liegt und an dieser ein temporär wirksames Stützbauwerk errichtet ist, das dann bei dem Bau des zweiten Gleises als Verbau wirkt. Das Stützbauwerk besteht bevorzugt aus geokunststoffbewehrter Erde. An diesem Mittelkernverbau aus bewehrter Erde kann eine Schotterhalterung befestigt sein. Bei Notwendigkeit von Mittelentwässerungen sind diese erfindungsgemäß vor oder im Stützbau eingebracht; gleiches gilt für Versorgungsleitungen. Die Tiefenentwässerung, z. B. ausgeführt als Gabione, besitzt bevorzugt eine stabile Form, so daß sie ein zusätzliches Widerlager des Mittelkernverbaus bildet. Zudem ermöglicht die stabile Form beim Bau der Planums- und Frostschutzschicht des Gleises 2 eine klare Trennung unterschiedlicher Materialien, nämlich zwischen dem Filtermaterial der Tiefenentwässerung und dem Tragschichtmaterial der Planums-/Frostschutzschicht. Gleichzeitig wird gewährleistet, daß die Planums-/Frostschutzschicht des Gleises 2 gegen ein festes Widerlager eingebaut werden kann, wodurch eine hohe Einbauqualität gewährleistet wird.

Die Erfindung kann in grundsätzlich gleicher Ausführung auch bei mehrgleisigen Strecken Anwendung finden.

Mit einer derartigen Anordnung werden die oben beschriebenen Nachteile der bislang eingesetzten technischen Mittel vollständig ausgeräumt.

Das betrifft auch die Vermeidung einer baulichen Trennung des Untergrundes entlang der Verbauwand durch im Boden verbleibende Verbauelemente (Träger, Spundprofile). Darüber hinaus weist die Erfindung insbesondere den Vorzug auf, daß durch die mögliche Einbindung von quer zum Verbau liegenden, horizontal durchgehenden Zuggliedern die Standsicherheit des gesamten Gleiskörpers nachhaltig erhöht wird. Hinzu kommt, daß die erfindungsgemäße Lösung gegenüber dem Stand der Technik wesentlich kostengünstiger ist.

Die Erfindung wird nachfolgend anhand zweier Ausführungsbeispiele (Fig. 1 - 4) und der Darstellung der grundsätzlichen Bauphasen (Fig. 5; 6) näher erläutert. Zudem wird eine Ausführungsvariante der Gestaltung des Tragsystems (Fig. 7) offenbart.

Fig. 1 zeigt die Erfindung einschließlich Tiefenentwässerung mit Gabionenwandung; Details hiervon sind aus Fig. 2 zu entnehmen. Es ist ersichtlich, daß die Wand des temporär wirksamen Stützbauwerkes 1 - bevorzugt ausgeführt aus geokunststoffbewehrter Erde - außerhalb des Druckbereiches der Verkehrslasten - vgl. Druckausbreitungslinie 2 nach Dienstvorschrift 836 der Deutschen Bahn AG - liegt. Die Tiefenentwässerung 3 mit Gabionenwandung ist mittig eingebracht; die Planumsschutzschicht 4 besitzt im Ausführungsbeispiel ein Gefälle von 5 Prozent. Die Gabione 5 ist im Querschnitt quadratisch, z. B. 0,50 x 0,50 m und ca. 3 m lang. Sie ist mit Vliesstoff 6 ausgekleidet und beinhaltet das im Kiessand 7 (bevorzugt 2/16) liegende Vollsickerrohr 8 (DN 200). Der Raum zwischen Stützbauwerk 1 und Gabione 5 (Abstand ca. 0,1 m) wird gleichfalls mit Kiessand 7 ausgefüllt. Das Stützbauwerk 1 ist keilförmig gestaltet. Dabei beträgt die untere Einbindungslänge des Bewehrungstextils 9 ca. 1 m; oben ist es über Reibung innerhalb der Planumsschutzschicht 4 eingebunden. Das Bewehrungstextil 9 wird zudem durch Bodennägel 11, die im Abstand von ca. 1 m eingebracht sind, fixiert. Die Wand des Stützbauwerkes 1 ist von Anfang an und bleibend über einen Stabilisierungskorb 12 aus einer Betonstahllagermatte unter Verwendung von Stabilisierungsbügel 13 (gleichfalls 1 Stück/Meter) gesichert.

In Fig. 3 ist ein Ausführungsbeispiel der Erfindung mit einer außermittigen Tiefenentwässerung 14 dargestellt; Details sind aus Fig. 4 ersichtlich. Der erfindungswesentliche Aufbau dieser Variante ist grundsätzlich analog wie vorstehend beschrieben. Der Verzicht auf die stabile Gabionenwandung bedingt allerdings eine größere technologische Sorgfalt bei der Gestaltung dieser Entwässerung, andererseits entfallen die Kosten für die Gabionen-Elemente.

Fig. 5 zeigt die ersten drei Bauphasen für die in den Fig. 1 und 2 offenbarten ersten Ausführungsvariante der Erfindung:
1. Einbau einer Schotterhalterung 15 und Rückbau von Gleis 1 und seiner Schotterbettung.
2. Abschnittsweise Bodenaushub und Herstellung des Erdplanums- sowie abschnittsweise Herstellen, des bewehrten Erdkörpers in der Planumsschutzschicht.
3. Herstellen der Planumsschutzschicht 4 und Herstellen einer Rückverankerung 16 der Schotterhalterung.
   Fig. 6 erläutert die Bauphasen 4 ff. bis zur abschließenden 6. Bauphase:
4. Neubau von Gleis 1 und seiner Schotterbettung 10; Rückbau von Gleis 2 und Schotterbettung; abschnittsweise Bodenaushub und Herstellen des Erdplanums; abschnittsweise Herstellen der Tiefenentwässerung 3 mit Gabionenwandung 5.
5. Verfüllen des Zwischenraumes zwischen Wandung der Tiefenentwässerung 3 und Planumsschutzschichtwandung von Gleis 1 mit Kiessand 7; Herstellen der Planumsschutzschicht im Gleis 2.
6. Abschnittsweise Rückbau der Schotterhalterung; abschnittsweise Herstellen der Schotterbettung im Mittelbereich; abschnittsweise Herstellen von Gleis 2 und seiner Schotterbettung.

Eine Ausführungsvariante der Gestaltung des Tragsystems ist in Fig. 7 dargestellt.

## Patentansprüche

1. Grundbau einer zwei Gleise aufweisenden Bahnanlage mit einem Mittelkernverbau, dessen Baugrenze außerhalb des Druckbereiches der Verkehrslasten (2) des Betriebsgleises liegt und an dieser ein temporär wirksames Stützbauwerk (1) errichtet ist, das beim Bau des zweiten Gleises als Verbau wirkt, wobei das Stützbauwerk aus bewehrter Erde besteht, an dem eine Schotterhalterung ( 15) zur Halterung des Schotters des ersten Gleises befestigt ist.

2. Grundbau nach Anspruch 1, **gekennzeichnet dadurch, daß** vor oder im Stützbauwerk (1) eine Entwässerung (3, 14) und/oder Versorgungsleitungen eingebracht sind.

3. Grundbau nach Anspruch 1 und 2, **gekennzeichnet dadurch, daß** die Entwässerung (3, 14) eine stabile Form besitzt.

4. Grundbau nach Anspruch 1 bis 3, **gekennzeichnet dadurch, daß** die Entwässerung (3, 14) als Gabione (5) ausgeführt ist.

5. Verfahren zur Errichtung eines Mittelkernverbaus für Bahnanlagen nach den Ansprüchen 1 bis 4, **gekennzeichnet dadurch, daß** ausgehend vom Einbau einer Schotterhalterung (15) und Rückbau von Gleis 1 und seiner Schotterbettung (10) abschnittsweise Bodenaushub und Herstellen des Erdplanums sowie abschnittsweise Herstellen des Stützbaukörpers (1) in der Planumsschutzschicht sowie das Herstellen der Planumsschutzschicht (4) und einer Rückverankerung (16) der Schotterhalterung (15) vorgenommen wird und dann der Neubau von Gleis 1 und seiner Schotterbettung (10), der Rückbau von Gleis 2 mit Schotterbettung sowie das abschnittsweise Herstellen der Entwässerung (3) erfolgt, sich daran das Verfüllen des Zwischenraumes zwischen Wandung der Entwässerung (3) und Planumsschutzschichtwandung von Gleis 1 mit Kiessand (7) sowie das Herstellen der Planumsschutzschicht im Gleis 2 anschließt und abschließend abschnittsweise der Rückbau der Schotterhalterung, das Herstellen der Schotterbettung im Mittelbereich sowie das Herstellen von Gleis 2 und seiner Schotterbettung vorgenommen wird.

## Claims

1. Foundation engineering for a two-track railway installation with a centre-core lining, whose set-back line lies outside the zone of pressure of the traffic loads (2) of the operational track and is provided with a temporarily effective bracing structure (1), which acts as shoring for the construction of the second track, whereby the bracing structure comprises reinforced earth, to which a ballast retainer (15) is affixed to retain the ballast of the first track.

2. Foundation in accordance with Claim 1, whereby drainage (3, 14) and/or supply lines are placed in front of or in the bracing structure (1).

3. Foundation in accordance with Claims 1 and 2, whereby the drainage (3, 14) possesses a stable form.

4. Foundation in accordance with Claim 1 to 3, whereby the drainage (3, 14) is designed as a gabion (5).

5. Procedure to construct a centre-core lining for railway installations in accordance with Claims 1 to 4, whereby, starting from the affixing of a ballast retainer (15) and dismantling of track 1 and its ballast bed (10), step-by-step excavation and creation of the earth subgrade alongside step-by-step creation of the bracing mass (1) in the protective layer of the subgrade as well as creation of the protective layer of the subgrade (4) and re-anchoring (16) of the ballast retainer (15) follow, and then the new construction of track 1 and its ballast bed (10), the dismantling of track 2 with ballast bed and the step-by-step creation of the drainage (3) can be performed, to be followed by filling of the intermediate space between the wall of the drainage (3) and the wall of the protective layer of the subgrade of track 1 with gravel sand (7) and creation of the protective layer of the subgrade for track 2 and finally step-by-step dismantling of the ballast retainer, creation of the ballast bed in the centre area and installation of track 2 and its ballast bed.

## Revendications

1. Fondations d'une installation ferroviaire comprenant deux voies avec un soutènement du noyau central dont la limite de construction se situe en-dehors de la zone de pression des charges de trafic (2) de la voie de service et le long de laquelle on érige un ouvrage de soutènement (1) temporaire et efficace, servant de soutènement lors de la construction de la seconde voie, l'ouvrage de soutènement étant réalisé en terre armée, sur lequel est fixé un dispositif de maintien (15) du ballast permettant de fixer le ballast de la première voie.

2. Fondations selon revendication 1, **caractérisées par** la mise en place d'un drainage (3, 14) et/ou de conduites de distribution devant ou dans l'ouvrage de soutènement (1).

3. Fondations selon revendications 1 et 2, **caractérisées par** un drainage (3, 14) ayant une forme solide.

4. Fondations selon revendications 1 à 3, **caractérisées par** un drainage (3, 14) réalisé sous forme de gabions (5).

5. Procédé de construction d'un soutènement du noyau central d'installations ferroviaires selon les revendications 1 à 4, **caractérisé par le fait que** l'on procède, en partant de l'installation d'un dispositif de maintien du ballast (15) et du démontage de la voie 1 et de sa couche de ballast (10), au déblaiement du sol et à la réalisation d'une assiette de voie par tranches ainsi qu'à la construction du corps de soutènement (1) dans la couche de protection de l'assiette et à la réalisation de la couche de protection de l'assiette (4) et d'un ancrage arrière (16) du dispositif de maintien du ballast (10), puis à la construction de la nouvelle voie 1 et de sa couche de ballast (10), au démontage de la voie 2 et de sa couche de ballast ainsi qu'à la réalisation du drainage (3) par tranches, suivie du remblayage de l'espace situé entre la paroi du drainage (3) et la paroi de la couche de protection de l'assiette de la voie 1 au moyen de gravier sablonneux (7), à la réalisation de l'assiette de la voie 2 et, finalement, au démontage par tranches du dispositif de maintien du ballast, à la réalisation de la couche de ballast dans la zone du milieu et à la construction de la voie 2 et de sa couche de ballast.
